# EUROPÄISCHE PATENTSCHRIFT

(11) **EP 2 886 810 B1**
(45) Veröffentlichungstag und Bekanntmachung des Hinweises auf die Patenterteilung: **15.03.2017**
(21) Anmeldenummer: 14193323.4
(22) Anmeldetag: 14.11.2014
(51) Int. Cl.: B21D 5/01, B21D 22/26, B21J 5/06, B21K 1/26, F01D 25/24

(54) **Verfahren zur Herstellung eines zylinderförmigen Bauteils**
Method for the production of a cylindrical component
Procédé de fabrication d'un composant cylindrique

(30) Priorität: 16.12.2013 DE 102013225987
(43) Veröffentlichungstag der Anmeldung: 24.06.2015
(73) Patentinhaber: MTU Aero Engines AG, 80995 München (DE)
(72) Erfinder: Eibl, Helmut, 82256 Fürstenfeldbruck (DE)

(56) Entgegenhaltungen:
- WO-A1-2013/023867
- DE-A1- 2 532 738
- FR-A1- 2 329 372
- US-A- 4 801 070

## Beschreibung

Die Erfindung betrifft ein Verfahren zur Herstellung eines zylinderförmigen Bauteils für Strömungmaschinen nach dem Oberbegriff des Anspruchs 1.

Rohteile für zylinderförmige Gehäuse, wie z. B. Triebwerksgehäuse, werden typischerweise ringgewalzt. Dabei wird der erwärmte torus-förmige Rohling zwischen einer innerhalb des Rohlings angeordneten zylindrischen Dornwalze und einer außerhalb des Rohlings angeordneten zylindrischen Hauptwalze gewalzt, wobei die Achsen der Dornwalze und der Hauptwalze parallel zur Achse des zu formenden Werkstücks ist. Gleichzeitig sind auf der zum Rohling diametral gegenüberliegenden Seite oberhalb und unterhalb des Rohlings zwei konisch-förmige Axialwalzen angeordnet. Die Domwalze und die Hauptwalze bestimmen die radiale Dicke des Rohteils (auch als Wandstärke des Rohteils bezeichnet) und die beiden Axialwalzen bestimmen die axiale Länge des Rohteils. Aus Festigkeitsgründen weist das Gehäuse Rippen auf, so dass die Wandstärke des Rohteils mindestens so groß sein muss, wie die Rippenhöhe. Insbesondere weisen zylinderförmige Gehäuse typischerweise keine einheitliche Dicke auf. In die zylinderförmige Außenwandung des Rohteils werden nach dem Ringwalzen durch spanende Bearbeitung, wie z.B. Fräsen, die Rippen herausgearbeitet. Dabei ist insbesondere nachteilig, da ein sehr großes Spanvolumen erzeugt wird. Ferner muss bei längsgeteilten Gehäusen der Ring zu einer Halbschale aufgeschnitten werden, so dass ein weiterer Arbeitsschritt anfällt, um das Endprodukt herstellen zu können.

De 25 32 738 offenbart ein Verfahren zum Formen eines Metallblechs von schlechter Formbarkeit zu einem halbkugeligen Gegenstand. Dabei wird eine Metallblech zwischen zwei Deckplatten aus weichem Stahl aufgenommen und feinpulvriges Graphit als Schmiermittel eingesetzt wird. Dieser gesamte Verbund wird dann erwärmt und in die Halbkugelform gepresst.

US 4,801,070 offenbart ein Verfahren zum Herstellen eines verstärkten Leitungsabschnitts für ein Triebwerk. Dabei wird ein Metallband zu einem hohlen Kegelstumpf gebogen und Verschweißt. Anschließend wird der Kegelstumpf umgeformt und es werden mittels spanender Verfahren stabilisierende Rippen hergestellt.

WO 2013/023867 A1 betrifft ein Verfahren zum Herstellen von Halbkugelförmigen Acrylglasplatten.

Gehäuse von Strömungsmaschinen müssen insbesondere das sogenannte Durchschlagskriterium (containment) erfüllen. Dies bedeutet, dass im Gehäuse befindliche rotierende Bauteile bei einem Defekt, z.B. Bruch einer Laufschaufel, nicht durch das Gehäuse dringen dürfen. Werden die Gehäuse gegossen, so dass das Durchschlagskriterium nur durch eine entsprechend große Masse erreicht werden kann. Dies hat den Nachteil, dass die Gehäuse schwerer sind als spanend hergestellte Gehäuse.

Somit liegt der vorliegenden Erfindung die Aufgabe zu Grunde, ein Verfahren vorzustellen, das bei der Herstellung von zylinderförmigen Bauteilen weniger Spanvolumen entstehen und das in der Herstellung wirtschaftlicher ist.

Die Aufgabe wird durch die Merkmale des Anspruchs 1 gelöst.

Die Erfindung betrifft ein Verfahren zur Herstellung eines zylinderförmigen Bauteils von Strömungsmaschinen. Zuerst wird ein erwärmter Rohling bereitgestellt. Dann wird der Rohling zu einem flachen Rohteil druckumgeformt. Anschließend wird das flache Rohteil zu einer zylindrischen Halbschale gebogen und/oder gerollt. Dabei kann der Rohling über die Rekristallisationstemperatur des Rohlingmaterials erwärmt werden. Dies hat den Vorteil, dass gegenüber dem Ringwalzen das Aufschneiden zu einer Halbschale wegfällt.

In einer vorteilhaften Ausgestaltung der Erfindung ist das flache Rohteil im Wesentlichen quaderförmig. Dies hat den Vorteil, dass durch die Druckumformung wenig überstehendes Material entsteht und das flache Rohteil eine ähnliche Form aufweist, wie das spätere Endprodukt.

In einer weiteren vorteilhaften Ausgestaltung der Erfindung weist das flache Rohteil an mindestens einer seiner Konturen ein Aufmaß auf. Dies hat den Vorteil, dass beim Druckumformen die fehlende Maßgenauigkeit damit ausgeglichen werden kann. Dabei kann das Aufmaß zwischen 0 und 10 mm betragen. Insbesondere kann das Aufmaß nur an den Konturen notwendig sein, die später eine Auflagefläche darstellen.

Erfindungsgemäß ist in mindestens einer der Oberflächen des Rohteils mindestens eine Rippe und/oder ein Auge geformt. Dabei werden diese Erhebungen (Rippen, Augen bzw. Augansätze) bei der Druckumformung gleich mitgeformt. Dies hat den Vorteil, dass diese Erhebungen nicht aus dem Vollmaterial herausgearbeitet werden müssen. Im Vergleich zum Ringwalzen entsteht kein bzw. kaum Spanvolumen. Dabei können die Erhebungen in vorteilhafterweise in der Oberfläche des Rohteils ohne Aufmaß hergestellt werden, so dass die Rippen, die Augen bzw. Augansätzen nicht nachbearbeitet werden müssen.

In einer weiteren vorteilhaften Ausgestaltung der Erfindung wird mindestens eine Auflagefläche der Halbschale auf ein Endmaß bearbeitet, insbesondere gefräst. Dies ist insbesondere vorteilhaft, weil damit eine höhere Maßgenauigkeit erzielt werden kann, als mit der Druckumformung überhaupt möglich ist. Eine Endbearbeitung ist dann nur noch an den erforderlichen Stellen, wie z.B. die Auflageflächen, notwendig, so dass nur noch ein Mindestmaß an Spanvolumen entsteht.

In einer weiteren vorteilhaften Ausgestaltung der Erfindung erfolgt die Druckumformung per Gesenkschmieden. Bei diesem Verfahren ist die Form des Schmiedestücks (Rohteil) als Negativ im Ober- und Untergesenk abgebildet. Vorzugsweise werden geschlossene Gesenke verwendet. Dies hat den Vorteil, dass sehr sparsam mit dem Rohlingsmaterial umgegangen wird, da das Volumen des Rohlings nur etwas größer ist als die fertige Halbschale.

In einer weiteren vorteilhaften Ausgestaltung der Erfindung weist ein Gehäuse zwei Halbschalen auf. Diese Halbschalen weisen nach der Druckumformung identische Außenkonturen auf. Dies hat den Vorteil, dass die obere Halbschale eines Gehäuses mit denselben Gesenken hergestellt werden kann, wie die untere Halbschale des Gehäuses, so dass nur ein Satz von Gesenken benötigt wird. Dies spart Werkzeugkosten. Die verschiedenen Halbschalen können unterschiedliche Augen für das Anbringen von Haltern aufweisen. Diese Unterschiede werden erst nach der Druckumformung in die entsprechende Halbschale eingearbeitet.

Weitere vorteilhafte Ausgestaltung der Erfindung sind in den Unteransprüchen wiedergegeben.

Im Weiteren werden anhand der schematischen Zeichnung bevorzugte Ausführungsbeispiele der Erfindung näher beschrieben. Dabei zeigen:
- Figur 1: eine Draufsicht auf ein erfindungsgemäßes Rohteil, und
- Figur 2: eine Schrägansicht auf eine erfindungsgemäße Halbschale.

In der Figur 1 ist eine Draufsicht auf ein erfindungsgemäßes im Wesentlichen quaderförmiges Rohteil 2 zu sehen. Vorzugsweise wird vorab das flache Rohteil 2 mit geschlossenem Gesenk senkgeschmiedet. Das Rohteil 2 weist eine obere Längskante 4 und eine untere Längskante 6 auf, die an deren Enden über eine in der Figur 1 links abgebildete erste Querkante 8 und über eine in der Figur 1 rechts abgebildete zweite Querkante 10 verbunden sind. Zwischen den Kanten 4 bis 10 ist die Außenfläche 12 zu sehen. Auf der Außenfläche 12 entlang der oberen Längskante 4 ist ein erster Flanschansatz 14 angeformt, der die maximale Dicke dₘ des Rohteils 2 aufweist. Ferner ist auf der Außenfläche 12 entlang der unteren Längskante 6 ein zweiter Flanschansatz 16 angeformt, der ebenfalls die maximale Dicke dₘ des Rohteils 2 aufweisen kann. Zwischen den beiden Flanschansätzen 14 und 16 ist das Rohteil 2 etwas dünner ausgelegt und weist eine Dicke h_{R} auf, die kleiner ist als die maximale Dicke dₘ.

An der Außenfläche 12 grenzt entlang der unteren Längskante 6 die vordere erste Auflagefläche 13. An der Außenfläche 12 grenzt entlang der oberen Längskante 4 die hintere nicht dargestellte zweite Auflagefläche 15. An der Außenfläche 12 grenzt entlang der ersten Querkante 8 die dritte Auflagefläche 17. An der Außenfläche 12 grenzt entlang der zweiten Querkante 10 die vierte nicht dargestellte Auflagefläche 19.

Zwischen den Flanschansätzen 14 und 16 verlaufen mehrere Querrippen 18 bis 30, die hier parallel zu den Querkanten 8 und 10 verlaufen. Die Lage der Rippen wird typischerweise von den Festigkeitsanforderungen definiert. Dabei können alle Querrippen 18 bis 30 die gleiche Dicke d_{R} aufweisen. Zwischen den Querrippen 22 und 24 sind zwei Augansätze 32 und 34 angeformt, die in einem späteren Verfahrensschritt durchbohrt werden können. Es ist auch denkbar, dass statt Augansätzen 32 und 34 direkt Augen beim Druckumformen erzeugt werden können. Dies würde eine spätere spanende Bearbeitung ersparen (z.B. Bohren).

Die Querrippen 26 bis 30 können über eine Längsrippe 36 miteinander verbunden sein, wenn dies beispielsweise aus strukturmechanischen Gründen erforderlich ist.

Die Außenfläche 12 mit allen entsprechenden Konturen, wie Rippen und/oder Augansätzen bzw. Augen, kann vorzugsweise ohne Aufmaß beim Gesenkschmieden hergestellt werden, so dass eine spätere Bearbeitung dieser Ausfläche 12 entfällt.

Das Rohteil 2 wird dann gebogen bzw. gerollt, so dass die in der Figur 2 abgebildete im Wesentlichen zylinderförmige Halbschale 40 entsteht. Dabei werden insbesondere die Längskante 4 und 6 gebogen, so dass die erste und zweite Auflagefläche 13 und 15 einen Halbkreis beschreiben, wobei die Außenfläche 12 die Mantelfläche des Halbzylinders darstellt. Nach dem Biegen können die einzelnen Auflagefläche 13, 15, 17 und 19 zusätzlich, vorzugsweise spanend, bearbeitet werden, um die erforderliche Maßgenauigkeit zu erhalten. So ist insbesondere eine hohe Planarität der Auflageflächen 17 und 19 erforderlich, wenn zwei solcher Halbschalen zu einem Gehäuse zusammengebaut werden sollen. Damit wird dann sichergestellt, dass zwischen den zwei Halbschalen 40 an den Auflageflächen 17 und 19 die erforderliche Dichtigkeit erreicht wird. Auf der Innenfläche 42 der Halbschale 40 können verschiedene Absätze 44 vorhanden sein.

### Bezugszeichenliste

2 Rohteil
4 obere Längskante
6 untere Längskante
8 erste Querkante
10 zweite Querkante
12 Außenfläche von 2
13 erste Auflagefläche
14 erster Flanschansatz
15 zweite Auflagefläche
16 zweiter Flanschansatz
17 dritte Auflagefläche
18 Querrippe
19 vierte Auflagefläche
20 Querrippe
22 Querrippe
24 Querrippe
26 Querrippe
28 Querrippe
30 Querrippe
32 Augansätze
34 Augansätze
36 Längsrippe
40 Halb schale
42 Innenfläche der Halbschale
44 Absätze

## Patentansprüche

1. Verfahren zur Herstellung eines zylinderförmigen Bauteils für Strömungsmaschinen, mit folgenden Schritten:
- Bereitstellen eines erwärmten Rohlings,
- Druckumformen des Rohlings zu einem flachen Rohteil (2),
**durch gekennzeichnet, dass**
in mindestens einer der Oberflächen (12) des Rohteils mindestens eine Rippe (18, 20, 22, 24, 26, 28, 30) und/oder ein Auge (32, 34), als Erhebung ausgebildet wird, wobei die Erhebung bei der Druckumformung mitgeformt wird, und dass das flache Rohteil (2) mit der Erhebung zu einer zylindrischen Halbschale (40) gebogen und/oder gerollt wird.

2. Verfahren nach Anspruch 1, **dadurch gekennzeichnet, dass** das flache Rohteil (2) im Wesentlichen quaderförmig ist.

3. Verfahren nach mindestens einem der vorherigen Ansprüche, **dadurch gekennzeichnet, dass** das flache Rohteil (2) an mindestens einer seiner Konturen (13, 15, 17, 19) ein Aufmaß aufweist.

4. Verfahren nach Anspruch 3, **dadurch gekennzeichnet, dass** das Aufmaß zwischen 0 und 10 mm beträgt.

5. Verfahren nach mindestens einem der vorherigen Ansprüche, **dadurch gekennzeichnet, dass** mindestens eine Auflagefläche (13, 15) der Halbschale (40) auf ein Endmaß bearbeitet, insbesondere gefräst, wird.

6. Verfahren nach mindestens einem der vorherigen Ansprüche, **dadurch gekennzeichnet, dass** die Druckumformung per Gesenkschmieden erfolgt.

7. Gehäuse mit mindestens zwei Halbschalen hergestellt nach mindestens einem der vorherigen Ansprüche, wobei die beiden Halbschalen (40) nach der Druckumformung identische Außenkonturen aufweisen.

8. Strömungsmaschine mit mindestens einem Gehäuse nach Anspruch 7 und/oder mit mindestens einer Halbschale (40) hergestellt nach mindestens einem der Ansprüche 1 bis 6.

## Claims

1. A method for producing a cylindrical component for turbomachines, having the following steps:
- providing a heated blank,
- shaping said blank by pressure to form a flat unprocessed part (2),
**characterized in that**,
in at least one of the surfaces (12) of said unprocessed part, at least one rib (18, 20, 22, 24, 26, 28, 30) and/or one eyelet (32, 34) is formed as an elevation, wherein said elevation is also shaped during said shaping by pressure, and that said flat unprocessed part (2) with said elevation is bent and/or rolled to form a cylindrical half-shell (40).

2. The method according to claim 1, **characterized in that** said flat unprocessed part (2) is substantially rectangular-parallelepiped-shaped.

3. The method according to at least one of the preceding claims, **characterized in that** said flat unprocessed part (2) has a machining allowance on at least one of the contours (13, 15, 17, 19) of said flat unprocessed part (2).

4. The method according to claim 3, **characterized in that** said machining allowance is between 0 and 10 mm.

5. The method according to at least one of the preceding claims, **characterized in that** at least one contact surface (13, 15) of said half-shell (40) is machined, in particular milled, to a final dimension.

6. The method according to at least one of the preceding claims, **characterized in that** said shaping by pressure is carried out by die forging.

7. A housing having at least two half-shells, produced according to at least one of the preceding claims, wherein said two half-shells (40) have identical outer contours after said shaping by pressure.

8. A turbomachine having at least one housing according to claim 7 and/or having at least one half-shell (40) produced according to at least one of claims 1 to 6.

## Revendications

1. Procédé de fabrication d'un composant cylindrique pour turbomachines, avec les étapes suivantes :
- mise à disposition d'une ébauche chauffée,
- formage par pression de l'ébauche en une pièce brute plate (2),
**caractérisé en ce que**
dans au moins une des surfaces (12) de la pièce brute, au moins une nervure (18, 20, 22, 24, 26, 28, 30) et/ou un oeillet (32, 34) est réalisé sous forme de surélévation, dans lequel la surélévation est formée lors du formage par pression, et **en ce que** la pièce brute plate (2) avec la surélévation est cintrée et/ou roulée en une demi-coque cylindrique (40).

2. Procédé selon la revendication 1, **caractérisé en ce que** la pièce brute plate (2) est sensiblement parallélépipédique.

3. Procédé selon au moins l'une quelconque des revendications précédentes, **caractérisé en ce que** la pièce brute plate (2) présente une surdimension sur au moins un de ses contours (13, 15, 17, 19).

4. Procédé selon la revendication 3, **caractérisé en ce que** la surdimension est entre 0 et 10 mm.

5. Procédé selon au moins l'une quelconque des revendications précédentes, **caractérisé en ce qu'**au moins une surface d'appui (13, 15) de la demi-coque (40) est usinée, en particulier fraisée, jusqu'à une dimension finale.

6. Procédé selon au moins l'une quelconque des revendications précédentes, **caractérisé en ce que** le formage par pression se fait par matriçage.

7. Carter avec au moins deux demi-coques fabriquées selon au moins l'une quelconque des revendications précédentes, dans lequel les deux demi-coques (40) présentent des contours extérieurs identiques après le formage par pression.

8. Turbomachine avec au moins un carter selon la revendication 7 et/ou avec au moins une demi-coque (40) fabriquée selon au moins l'une quelconque des revendications 1 à 6.
